# FASCICULE DE BREVET EUROPEEN

(11) **EP 0 270 467 B1**
(45) Date de publication et mention de la délivrance du brevet: **24.10.1990**
(21) Numéro de dépôt: 87420299.7
(22) Date de dépôt: 30.10.1987
(51) Int. Cl.: B65D 47/34, B65D 83/00, A47K 5/12

(54) **Distributeur pour produit pâteux et procédé d'introduction de son piston à l'intérieur de son corps tubulaire**
Spender für pastöse Produkte und Verfahren zur Einführung des Kolbens
Dispenser for viscous products and method of introducing the piston into it

(30) Priorité: 03.11.1986 FR 8615443
(43) Date de publication de la demande: 08.06.1988
(73) Titulaire: CEBAL, F-92115 Clichy (FR)
(72) Inventeur: Jupin, Alain, F-51800 Sainte Menehould (FR); Schneider, Bernard, D-51800 Sainte Menehould (FR)
(74) Mandataire: Vanlaer, Marcel

(56) Documents cités:
- EP-A- 0 117 296
- EP-A- 0 179 342
- EP-A- 0 213 048
- FR-A- 2 581 370

## Description

L'invention concerne le domaine des distributeurs pour produits pâteux et plus particulièrement ceux comportant des moyens d'acheminement d'un produit pâteux de l'intérieur d'un corps tubulaire jusqu'à un conduit de distribution par compressions et par aspirations successives, le produit pâteux étant supporté par un piston à lèvre souple qui coulisse dans la jupe du corps tubulaire. Le terme "produit pâteux" désigne ici tout produit de consistance pâteuse pouvant être distribué au moyen d'un tel distributeur, qu'il soit qualifié de pâte, de gel ou de crème épaisse.

### ETAT DE LA TECHNIQUE CONNUE

Le brevet EP-B-0048420 (US-A4 402 431) décrit un distributeur pour produit pâteux comportant un corps cylindrique, présentant à son sommet une surface de recouvrement, et un piston qui s'applique de façon étanche par sa circonférence contre la paroi intérieure de ce corps cylindrique et suit l'avance du produit pâteux en direction de la surface de recouvrement, avance résultant d'une dépression et de la pression atmosphérique, et comportant aussi une pompe à membrane présentant une valve d'admission comprise dans la surface de recouvrement, une valve d'expulsion du distributeur et entre ces deux valves une cavité de pompe compressible élastiquement, fermée à l'exception des valves, le distributeur comportant les fuites d'air voulues suivantes ne laissant pas passer le produit pâteux contenu dans le distributeur:
- un état rugueux de la paroi intérieure cylindrique du corps du distributeur dans la région d'insertion du piston, les aspérités de la paroi permettant alors à l'air de s'échapper lors de l'insertion du piston jusqu'au contact du produit pâteux;
- un interstice en forme de coin laissant passer l'air mais pas le produit pâteux, entre un bouchon obturant l'orifice d'échappement ou de distribution de distributeur et un bord intérieur de cet orifice. Le premier moyen demande une opération particulière pour créer cette surface rugueuse, et le deuxième moyen implique l'utilisation d'une languette ou couvercle comportant ce bouchon, en plus du capot coiffant la tête du distributeur.

### EXPOSE DU PROBLEME

Le problème de l'évacuation de l'air qui serait autrement emprisonné entre le piston et le produit pâteux lors de la mise en place du piston est particulièrement important, et la demanderesse a cherché à le résoudre d'une façon ne demandant pas d'opération particulière de fabrication. La demanderesse a cherché de même à résoudre le problème connexe d'évacuation de l'air présent dans le récipient par l'orifice de distribution, sans introduire d'opération supplémentaire ni de pièce supplémentaire.

### EXPOSE DE L'INVENTION

L'invention a pour objet un distributeur pour produit pâteux qui, comme il est connu par le document EP-B 00 48 420 comprend:
a) un corps qui comporte un corps tubulaire, un piston coulissant de façon étanche à l'intérieur de la jupe cylindrique circulaire du corps tubulaire et comportant lui-même une lèvre supérieure évasée souple coulissant à l'intérieur de la jupe en assurant l'étanchéité, une partie médiane rigide en retrait par . rapport à la surface intérieure de ladite jupe cylindrique et une extrémité inférieure évasée semi-rigide coulissant avec un léger jeu ou un léger forcement à l'intérieur de ladite jupe, et un sommet portant au moins un orifice de passage du produit pâteux vers la tête de distribution (b);
b) une tête de distribution fixée sur ledit sommet dudit corps (a) et comportant avec ce sommet des moyens d'acheminement du produit pâteux,-de l'intérieur du corps tubulaire jusqu'à un conduit de distribution de ladite tête, par aspiration et compression entraînant l'expulsion dudit produit pâteux vers ledit conduit;
c) éventuellement un capot fixé provisoirement sur la tête (b); le corps tubulaire et éventuellement la tête de distribution comportant des moyens de fuite d'air ne laissant pas passer le produit pâteux.

Selon l'invention le distributeur est caractérisé en ce que:
- la lévre souple a une épaisseur au plus égale à 0.5 mm sur au moins 1 mm à partir de son extrémité, et en ce que
- les moyens de fuite d'air du corps tubulaire, lors de l'insertion du piston dans ce corps jusqu'au contact avec le produit pâteux qui y est contenu, consistent en un relief intérieur transversal situé au bas de ladite jupe cylindrique circulaire et de diamètre intérieur minimal inférieur de 0,3 à 1,5 mm au diamètre intérieur de ladite jupe, ainsi qu'en une zone évasée d'entrée de ce relief de diamètre intérieur décroissant depuis un diamètre d'engagement au moins égal au diamètre extérieur à l'état libre de la lèvre souple du piston jusqu'audit diamètre intérieur minimal dudit relief, et le diamètre extérieur de la partie médiane du piston est inférieur d'au moins 0,4 mm audit diamètre intérieur minimal dudit relief.

La demanderesse a observé précédemment que, avec des distributeurs dont le corps tubulaire comportait une jupe cylindrique en PE.HD de diamètre 40 mm et d'épaisseur 0,8 mm, le problème d'évacuation d'air lors de la mise en place du piston ne se posait pas. Ceci tenait sans doute à la souplesse relative de telles jupes, et l'utilisation de jupes plus rigides, de diamètre 35 mm et d'épaisseur 1 mm, a entraîné l'apparition de problèmes fréquents d'occlusion d'air entre le piston et le produit pâteux.

Par ailleurs, on sait que ces problèmes se posent avec acuité dans le cas de corps tubulaires en matière plastique dont la surface cylindrique circulaire intérieure est particulièrement lisse, par exemple lorsque ces corps tubulaire sont obtenus par moulage. Dans le cas de distributeurs à corps tubulaires selon l'invention, ces corps comportant chacun une jupe cylindrique diamètre 40 x épaisseur 1 mm en PE.HD, et au bas de cette jupe le relief intérieur transversal et la zone d'entrée évasée de l'invention, on a constaté sur plusieurs dizaines d'essais que l'air compris entre le piston à lèvre souple et le produit pâteux s'échappait de façon satisfaisante.

La lèvre périphérique évasée souple du piston a typiquement un profil en section axiale dite en "lame de couteau" avec à sa naissance une épaisseur de 0,6 mm et près de son extrémité, sur 1 à 2 mm, une épaisseur de 0,2 à 0,4 mm, et cette lèvre évasée a un diamètre extérieur d'extrémité supérieur de 0,1 à 0,5 mm au diamètre intérieur de la jupe cylindrique circulaire du corps tubulaire et une inclinaison habituellement comprise entre 10 et 30_{°} par rapport à l'axe du piston et de cette jupe. Cette lèvre est écartée du disque de fond constituant l'avant du piston, et légèrement en retrait par rapport à la surface de contact de ce disque avec le produit pâteux, de sorte qu'elle est peu influencée par ce contact.

Lors de l'insertion du piston dans la zone d'entrée évasée, l'extrémité de sa lèvre souple est obligée de se rétreindre progressivement et une observation stroboscopique effectuée sur plusieurs corps transparents de distributeurs selon l'invention pendant l'introduction de leurs pistons a montré que cette extrémité de lèvre présentait après franchissement du relief intérieur transversal succèdant à la zone d'entrée des petites ondulations ou frisures et qu'elle les conservait jusqu'à l'arrêt du piston au contact du produit pâteux, de l'air passant le long de ces petites ondulations contribuant à empêcher la lèvre souple de se plaquer contre la surface intérieure de la jupe cylindrique pendant le déplacement. Les ondulations de l'extrémité de la lèvre s'effacent .et la lèvre s'applique sur la surface intérieure de la jupe par toute sa périphérie en un temps assez court, de l'ordre de 1 à 2 secondes, après l'arrêt du piston en contact avec le produit pâteux. L'efficacité de l'évacuation de l'air qui aurait été emprisonné s'il n'y avait pas eu une telle déformation de l'extrémité de la lèvre a été montrée de deux façons:
il n'y a pas de recul du piston après arrêt, c"est-à-dire pas de compression puis de détente d'air occlus, et le vidage du distributeur ne produit que des rubans de produit pâteux sans bulles et réguliers. S'il n'y avait pas de zone d'entrée évasée, l'extrémité de la lèvre souple viendrait en butée sur le relief intérieur transversal et tendrait à se retourner.

Lorsque l'introduction du piston est trop lente, les petites ondulations de l'extrémité de la lèvre souple du piston s'effacent avant l'arrêt du piston, et lorsque la vitesse d'introduction est trop élevée les problèmes de guidage du piston deviennent difficilement surmontables.

En pratique, la vitesse de déplacement du piston doit être comprise entre 40 et 300 mm/s et de préférence entre 80 et 150 mm/s, cela dès l'introduction de la lèvre souple dans la zone d'entrée évasée du corps tubulaire. Il est important que, lors de l'introduction du piston, la partie médiane rigide en retrait passe à travers le relief intérieur transversal du corps tubulaire sans aucun frottement, de façon à ne causer ni irrégularités d'avance ni déviations du piston. Pour cette raison, le diamètre extérieur de cette partie médiane, comprise entre la lèvre supérieure souple et l'extrémité inférieure évasée semi-rigide, est inférieur d'au moins 0,4 mm au diamètre intérieur minimal de ce relief intérieur transversal.

Le passage de l'extrémité inférieure évasée semi-rigide du piston, dont le diamètre extérieur au repos est ajusté, par rapport au diamètre intérieur de la jupe cylindrique circulaire typiquement a ±0,2mm et de préférence à ±0,1 mm, à travers le relief intérieur transversal se fait sans difficulté, la déformation élastique en léger resserrement de cette extrémité évasée en matière plastique d'épaisseur typiquement comprise entre 0,6 et 0,8 mm étant progressive. Après que cette extrémité inférieure du piston ait franchi le relief transversal, elle reprend sa forme et coulisse avec un jeu faible ou un léger forcement à l'intérieur de la jupe tubulaire, et le relief transversal interdit ensuite le retrait du piston hors du corps tubulaire, ce qui donne une sécuri té anti- fraude et constitue un avantage important de l'invention.

La lèvre souple du piston ayant typiquement un diamètre extérieur supérieur de 0,1 à 0,5 mm au diamètre intérieur de la jupe cylindrique circulaire du corps tubulaire, on choisit de préférence pour le relief intérieur transversal un diamètre intérieur minimal inférieur de 0,4 à 1,2 mm au diamètre intérieur de cette jupe cylindrique. Par ailleurs, dans tous les cas, il est intéressant d'avoir dans le relief transversal une ou plusieurs interruptions, de longueur limitée pour ne pas trop gêner la formation des petites ondulations sur l'extrémité de la lèvre souple, en pratique de longueur unitaire comprise entre 0,5 et 3 mm, ces interruptions permettant ou aidant l'évacuation de l'air, en particulier pendant le passage de l'extrémité inférieure évasée semi-rigide du piston à travers le relief intérieur transversal.

Dans la pratique, on préfère pour le bon contrôle de la déformation en rétreint de l'extrémité de la lèvre souple avoir une zone d'entrée évasée du relief intérieur transversal du corps tubulaire sensiblement tronconique avec un demi-angle de cône de 10 à 25_{°} par rapport à son axe de révolution confondu avec l'axe longitudinal de la jupe cylindrique circulaire. En outre, au-delà du diamètre intérieur minimal du relief intérieur transversal, une zone d'élargissement trop longue jusqu'à la surface intérieure de la jupe cylindrique aurait le double inconvénient de compromettre le maintien des petites ondulations de l'extrémité de la lèvre souple jusqu'à l'arrêt du piston et de diminuer le taux de remplissage du distributeur. On préfère par suite avoir moins de 2 mm entre la zone de diamètre intérieur minimal du relief intérieur transversal et la surface intérieure cylindrique de la jupe. Le relief intérieur intérieur transversal et la zone d'entrée évasée selon l'invention peuvent être obtenus de façon simple à l'aide d'un pied rapporté, dont une portion intérieure présentant une zone de diamètre intérieur minimal inférieur d'une valeur comprise entre 0,3 et 1,5 mm au diamètre intérieur de la jupe cylindrique circulaire s'emboîte au moins sur une partie de sa hauteur à l'intérieur du bas de cette jupe. Cette portion intérieure de diamètre intérieur minimal a alors habituellement une hauteur comprise entre 3 et 12 mm, et elle est précédée d'une zone d'entrée évasée faisant également partie du pied. Ce pied rapporté peut être fixé à la jupe par exemple par collage de sa partie emboîtée.

Le problème de la fuite d'air située sur la tête de distribution pour permettre l'évacuation de l'air éventuellement occlus dans le produit pâteux tout en évitant son séchage et sans laisser passer de produit pâteux est de préférence résolu en utilisant une petite nervure de hauteur typique 0,05 à 0,15 mm portée par la surface d'extrémité du pourtour de l'orifice de sortie du conduit de distribution de la tête, cette surface d'extrémité plane ou convexe étant complémentaire de la surface intérieure correspondante du capot. Cette solution est simple et ne demande l'apport d'aucune pièce nouvelle: le capot s'enfonçant de façon étanche sur la tête et son orifice de distribution, par exemple avec simple forcement, ou encliquetage ou vissage, l'ajout de ce petit relief ne perturbe pas cet enfoncement et procure la petite fuite souhaitée.

L'invention s'applique en particulier à un nouveau type de distributeur, utilisé pour les essais, dont une brève description sera donnée au sujet de ces essais. Ce distributeur est décrit plus en détail dans notre demande de brevet français FR-A 2 604 980 publié le 15.04.1988.

Le corps de distributeur de l'invention peut être en un ou plusieurs matériaux, comprenant en particulier le PE HD, le polypropylène, les polymères thermoplastiques, le verre, le métal tel que l'aluminium, et dans le cas de la jupe cylindrique les complexes métalloplastiques. Le corps tubulaire est monobloc ou avec pied rapporté, son relief intérieur transversal et sa zone d'entrée évasée étant obtenus par moulage, par formage ou par assemblage d'un pied rapporté. Le diamètre extérieur de sa jupe cylindrique est typiquement compris entre 20 et 50 mm.

L'invention a enfin pour objet le procédé correspondant d'introduction du piston à l'intérieur du corps tubulaire, l'extrémité ouverte dudit corps étant en position haute, procédé dans lequel:
A/ on descend le piston vers le produit pâteux, sa lèvre souple d'épaisseur au plus égale à 0,4 mm sur au moins 1 mm à partir de son extrémité étant vers l'avant, en assurant son guidage axial au cours de cette descente;
B/ on met en contact l'extrémité de la lèvre souple à l'intérieur d'une zone d'entrée évasée du corps tubulaire, dont le diamètre 10 décroît ensuite continûment jusqu'au diamètre intérieur minimal d'un relief transversal, ce diamètre minimal étant inférieur de 0,3 à 1,5 mm au diamètre intérieur de la jupe, et on rétreint l'extrémité de la lèvre souple en lui faisant franchir cette zone d'entrée et ce relief transversal, de sorte qu'il se forme des petites ondulations transversales de l'extrémité de cette lèvre permettant à l'air occlus de se dégager:
C/ on poursuit le déplacement du piston en lui faisant franchir complètement la zone d'entrée et le relief transversal et jusqu'au contact du produit pâteux; la vitesse de déplacement du piston pour les étapes (B) et (C) étant comprise entre 40 et 300 mm/s et de préférence entre 80 et 150 mmls, de sorte que lesdites ondulations se maintiennent jusqu'à l'arrêt du piston.

Pour ce procédé, on adopte de préférence les dispositions suivantes:
- le diamètre extérieur de la lèvre souple est supérieur de 0,2 à 0,4 mm au diamètre intérieur de la jupe cylindrique circulaire;
- la zone d'entrée évasée du corps tubulaire est sensiblement tronconique avec un demi-angle de cône compris entre 10 et 25°;
- on rattrape la surface intérieure cylindrique de la jupe moins de 2 mm après la zone de diamètre intérieur minimal du relief transversal du corps tubulaire.

La description des essais et exemples permettra de mieux faire comprendre les différents aspects de l'invention.

### ESSAIS ET EXEMPLES

La figure 1 représente un premier distributeur selon l'invention, utilisé pour les essais, en demi-coupe axiale longitudinale.
La figure 2 représente le bas du corps tubulaire et le piston de ce premier distributeur, à plus fort grossissement, également en demi-coupe axiale longitudinale.
La figure 3 représente le bas du corps tubulaire et le pied rapporté d'un deuxième distributeur selon l'invention, en demi-coupe axiale, longitudinale.
La figure 4 représente le pourtour de l'orifice de distribution d'un distributeur selon l'invention, en coupe horizontale partielle passant par une fine nervure créant une fuite d'air.

Les essais comparatifs d'introduction du piston dans le corps tubulaire du distributeur rempli de produit pâteux, à savoir de la pâte dentifrice, ont tour été effectués avec des distributeurs du type représenté dans la figure 1, les uns sans relief intérieur transversal selon la présente invention, les autres avec les relief intérieur transversal et la zone d'entrée évasée qui sont représentés sur les figures 1 et 2.

Ce distributeur 1 (figure 1) comporte une tête de distribution 2 et un corps 3, ce corps 3 comportant d'une part un corps tubulaire 4 qui comprend une jupe cylindrique circulaire 5 et un pied 6, d'autre part un piston coulissant 7 à lèvre supérieure évasée souple 8 coulissant à l'intérieur de la jupe 5 en assurant l'étanchéité, et enfin un sommet 9, ici surmoulé sur la jupe extrudée 5 et comportant lui-même un orifice central 10 entouré d'une surface annulaire d'appui 11 constituant le siège d'une soupape d'aspiration 11,12, du produit pâteux dont le clapet 12 comporte un voile supérieur 13, dont le rebord annulaire 14 réalise l'obturation de l'orifice 10 en s'appliquant sur la surface 11, et une portion sous-jacente 15 engagée dans cet orifice 10 et munie de bossages de retenue 16 de diamètre de cylindre circonscrit supérieur de 1 à 2 mm au diamètre de l'orifice 10, encliquetée à force au travers de cet orifice 10.

La tête de distribution 2 comporte :
- un actionneur 17 qui comprend d'une part une partie fixe 18 comportant une jupe extérieure 19 portant à sa partie inférieure un moyen de fixation 20 sur le sommet 9 du corps 3 du distributeur 1, et d'autre part une partie centrale inclinable 21 reliée à sa partie fixe 18 par une patte déformable 32 et comportant un voile d'appui 22 ainsi qu'un conduit de distribution 23 débouchant dans une cheminée longitudinale 24 qui est portée par le dessous du voile d'appui 22 et emboîte de façon étanche la tubulure supérieure 25 d'une coupelle déformable 26 formant avec le voile d'appui 22 et avec le sommet 9 du corps 3 du distributeur une chambre de compression 27, la surface de dessous 28 du voile d'appui 22 au fond de cette cheminée 24 étant plane ou de courbure faible;
- la coupelle déformable 26 qui est monobloc et comprend en allant du bas vers le haut : un moyen de fixation étanche 29 sur le sommet 2 du corps 3 du distributeur, puis un voile déformable 30, puis la tubulure supérieure 25 surmontée d'une lèvre supérieure souple 31 qui forme avec la surface de dessous 28 du voile d'appui 22 au fond de la cheminée 24 une soupape d'expulsion 28,31 du produit dans le conduit de distribution 23.

Le capot amovible 33 est simplement enfoncé sur la tête de distribution 2, en serrage sur la jupe extérieure 19 et en appui sur l'extrémité 34 du conduit de distribution 23. Le corps tubulaire 4 du corps 3 comprend (figures 1 et 2), au bas de sa jupe cylindrique circulaire 5, un relief intérieur transversal 35 précédé d'une zone d'entrée évasée 36. Le diamètre intérieur minimal du relief 35 est de 32,2 mm, tandis que le diamètre intérieur de la jupe 5 de diamètre extérieur 35 mm et d'épaisseur 1 mm est de 33 mm. La zone d'entrée évasée 36 est tronconique de révolution autour de l'axe X de la jupe 5, avec un demi-angle de cône e de 15_{°} (figure 2), la hauteur de cette zone tronconique est de 4 mm et son diamètre d'engagement 34 mm. Le piston 7 de hauteur totale 15 mm et en PE HD comporte à l'avant un disque de fond 37 d'épaisseur 0,8 mm, mouluré de façon à réduire au mieux le volume résiduel de la chambre de stockage 38 comprise entre ce disque 37 et le sommet 9 du corps 3 du distributeur (figure 1) en fin de guidage puis (figure 2) en retrait de 1,5 à 2 mm et séparée de ce disque 37 par une partie annulaire en creux 39, la lèvre supérieure souple 8 de diamètre extérieur d'extrémité au repos 33,3 mm, puis une partie médiane cylindrique 40 de diamètre extérieur 31,5 mm, d'épaisseur 1 mm, et de hauteur 8 mm, et enfin prolongeant cette partie médiane 40 une extrémité inférieure 41 légèrement évasée et légèrement amincie, dont l'extrémité proprement dite 42 a un diamètre extérieur au repos de 33,1 mm et une épaisseur de 0,6 à 0,7 mm. Une fois le piston 7 entièrement introduit à l'intérieur de la jupe 5, le relief transversal 35 empêche de rétreindre l'extrémité inférieure 42,41 pour extraire le piston 7 du corps tubulaire 4.

### ESSAIS EFFECTUES SUR DE TELS DISTRIBUTEURS

Les distributeurs étaient remplis de pâte dentifrice, tête en bas, comme il est habituel, jusqu'à 18 à 20 mm de l'extrémité inférieure de la jupe cylindrique 5, c'est-à-dire sensiblement à cette même distance en-dessous de la zone de diamètre minimal 32,2 mm du relief transversal 35 qui se termine de façon assez abrupte, en moins 1 mm, du côté de la jupe 5. Ensuite, les insertions des pistons 7 sont été faites à l'aide d'un appareil du type enfonce-bouchon, assurant, un guidage correct et un enfoncement commandé manuellement par levier. Les vitesses d'enfoncement réalisées étaient comprises entre 60 et 80 mm/s - Trente distributeurs d'un premier groupe comportaient un relief transversal 35 sans interruption, et quinze distributeurs supplémentaires comportaient un relief semblable 35 avec une interruption de longueur environ 2 mm et de diamètre de fond voisin du diamètre intérieur de la jupe 5, préparée en reprise.

Les essais d'insertion des pistons jusqu'au contact du produit pâteux ont donné les résultats suivants :
- parmi les trente distributeurs du premier groupe, six ont donné un léger effet de remontée du piston (moins de 1 mm) et quelques inclusions d'air dans la pâte dentifrice en fin de vidage du distributeur, tandis que les vingt quatre autres distributeurs ne donnaient aucun problème;
- l'observation stroboscopique déjà décrite dans l'exposé de l'invention a été faite sur cinq de ces distributeurs, leurs corps tubulaires étant suffisamment transparents. En complément, quatre distributeurs du même type ont été sectionnés transversalement au-dessus de leur relief transversal circulaire, le piston de chaque distributeur étant arrêté dans la position de franchissement de ce relief par l'extrémité de sa lèvre souple, et on a observé que cette lèvre formait, dans chacun de ces cas et sur un peu plus de 1 mm à partir de son extrémité, 12 à 15 longues ondulations transversales sur sa périphérie.
- les quinze distributeurs supplémentaires ont tous donné d'excellents résultats.

Le caractère artisanal de ces essais permet de conclure que, en série industrielle, une ou plusieurs interruptions du relief intérieur transversal ne s'imposent pas dans tous les cas de réalisation, et apportent pour les autres cas et de façon générale une bonne sécurité pour l'évacuation d'air recherchée.

### EXEMPLE DE REALISATION DU RELIEF INTE-RIEUR TRANSVERSAL AVEC UN PIED RAPPORTE

La figure 3 montre un pied moulé 60 comportant une base élargie d'appui 61, et deux lèvres supérieures circulaires inférieure 62 et extérieure 63, chacune d'épaisseur 0,5 mm et de hauteur 4 mm, laissant entre elles une rainure circulaire 64 dans laquelle s'emboîte l'extrémité basse 51 de la jupe cylindrique circulaire 50 du corps tubulaire. Le diamètre intérieur de la jupe 50 d'épaisseur 1 mm est de 33 mm comme précédemment, et la partie intérieure 351 du pied 60, s'emboîtant par sa lèvre intérieure 62 dans l'extrémité 51 de la jupe 50, constitue un relief intérieur transversal 350 dont la zone de diamètre intérieur minimal 352 a une hauteur de 8 mm. Cette zone 352 est précédée d'une zone d'entrée évasée et légèrement incurvée 360 d'inclinaison 15 à 20° dans sa partie d'engagement de la lèvre souple du piston, qui est le même que dans l'exemple et les essais précédents. Ce pied moulé 60 est en polypropylène, l'extrémité 51 de la jupe 50 est fixée dans sa double lèvre 62, 63 par collage.

### EXEMPLE D'UN MOYEN DE FUITE D'AIR PORTE PAR LE CONDUIT DE DISTRIBUTION

La figure 4 représente une coupe partielle horizontale du conduit de distribution 23 d'un actionneur 17 (figure 1). Le capot 33 du distributeur comporte une partie inclinée qui vient s'appuyer sur la surface d'extrémité 340 du conduit 23 complémentaire de la surface intérieure correspondante du capot. Cette surface d'extrémité 340 entourant l'orifice 341 comporte une petite nervure 342 ici sensiblement verticale, dépassant cette surface d'une hauteur H de 0, 1 mm et de longueur environ 1 mm. Ce petit relief est suffisant pour que l'appui du capot sur l'extrémité du conduit ne soit pas parfait, donc non étanche à l'air, mais tout de même étanche vis à vis du produit pâteux distribué. L'évacuation d'air du produit pâteux lors de la fermeture du capot est ainsi correctement réalisée du côté de sa distribution.

### APPLICATIONS

Le distributeur de l'invention rendu inviolable par son relief intérieur transversal, est utilisé typiquement pour le conditionnement et la distribution de produits hygiéniques et cosmétiques, sous forme de pâtes ou de gels, en particulier de pâtes dentifrices, et pour des produits alimentaires sous forme de pâtes ou de crèmes épaisses, par exemple des condiments et des produits de nappage.

## Revendications

1. Distributeur pour produit pâteux comprenant:
a) un corps (3) qui comporte un corps tubulaire (4), un piston (7) coulissant de facon étanche à l'intérieur de la jupe cylindrique circulaire (5) du corps tubulaire (4) et comportant lui-même une lèvre supérieure évasée souple (8) coulissant à l'intérieur de la jupe (5) en assurant l'étanchéité, une partie médiane rigide (40) en retrait par rapport à la surface intérieure de ladite jupe cylindrique (5) et une extrémité inférieure évasée semi-rigide (41) coulissant avec un léger jeu ou un léger forcement à l'intérieur de ladite jupe (5), et un sommet (9) portant au moins un orifice de passage (341) du produit pâteux vers la tête de distribution (b);
b) une tête de distribution (2) fixée sur ledit sommet (9) dudit corps (3) et comportant avec ce sommet (9) des moyens d'acheminement (10 et 12, 26, 28 et 31) du produit pâteux, de l'intérieur du corps tubulaire (4) jusqu'à un conduit de distribution (23) de ladite tête (2), par aspiration et compression entraînant l'expulsion dudit produit pâteux vers ledit conduit (23);
c) éventuellement un capot (33) fixé provisoirement sur la tête (2); le corps tubulaire (4) et éventuellement la tête de distribution (2) comportant des moyens de fuite d'air (35, 342) ne laissant pas passer le produit pâteux, ce distributeur (1) étant caractérisé en ce que:
- la lèvre souple (8) a une épaisseur au plus égale à 0,4 mm sur au moins 1 mm à partir de son extrémité et en ce que:
- les moyens de fuite d'air du corps tubulaire (4) lors de l'insertion du piston (7) dans ce corps (4) jusqu'au contact avec le produit pâteux qui y est contenu, consistent en un relief intérieur transversal (35, 350) situé au bas de ladite jupe cylindrique circulaire (5, 50) et de diamètre intérieur minimal inférieur de 0,3 à 1,5 mm au diamètre intérieur de ladite jupe (5, 50) ainsi qu'en une zone d'entrée évasée (36,360) de ce relief (35,350) de diamètre intérieur décroissant depuis un diamètre d'engagement au moins égal au diamètre extérieur à l'état libre de la lèvre souple (8) du piston (7) jusqu'audit diamètre intérieur minimal dudit relief (35,350), et en ce que le diamètre extérieur de la partie médiane (40) du piston (7) est inférieur d'au moins 0,4 mm audit diamètre intérieur minimal dudit relief (35,350).

2. Distributeur selon la revendication 1, dans lequel le diamètre extérieur de ladite lèvre souple (8) du piston (7) est supérieur de 0,1 à 0,5 mm au diamètre intérieur de ladite jupe cylindrique circulaire (5,50) du corps tubulaire (4), caractérisé en ce que ledit relief intérieur transversal (35,350) a un diamètre intérieur minimal inférieur de 0,4 à 1,2 mm au diamètre intérieur de ladite jupe (5,50).

3. Distributeur selon l'une quelconque des revendications 1 ou 2, caractérisé en ce que ledit relief intérieur transversal (35) comporte une ou plusieurs interruptions de longueurs unitaires comprises entre 0,5 et 3 mm.

4. Distributeur selon l'une quelconque des revendications 1 à 3, caractérisé en ce que la zone d'entrée (36,360) dudit relief intérieur transversal (35,350) est sensiblement tronconique avec un demi-angle de cône de 10 à 25°, son axe (X) étant l'axe (X) de la jupe cylindrique circulaire (5,50) et en ce que la zone de diamètre intérieur minimal (35,351 ) dudit relief intérieur (35,350) est située à moins de 2 mm de la surface intérieure cylindrique de ladite jupe (5,50).

5. Distributeur selon l'une quelconque des revendications 1 à 4, caractérisé en ce que le relief intérieur transversal (350) est constitué par une portion intérieure (351,62) d'un pied rapporté (60), ladite portion (351,62) s'emboîtant dans le bas (51) de ladite jupe cylindrique circulaire (50).

6. Distributeur selon l'une quelconque des revendications 1 ou 2, dans le cas où un capot s'adapte sur la tête de distribution (2), caractérisé en ce que cette tête de distribution (2), comporte des moyens de fuite d'air après mise en place du capot (33) consistant en une petite nervure (342) de hauteur 0,05 à 0,15 mm portée par la surface d'extrémité (340) du pourtour de l'orifice de distribution (341) de la tête (2),cette surface d'extrémité (340) plane ou convexe étant complémentaire de la surface intérieure correspondante du capot (33).

7. Distributeur selon l'une quelconque des revendications 1,2,3 ou 6, caractérisé en ce que :
a) le sommet (9) de son corps (3) porte un orifice (10) et une soupape d'aspiration (11 et 12) du produit pâteux, le siège de cette soupape (11 et 12) étant une surface annulaire (11) entourant ledit orifice (10) et le clapet (12) de cette soupape (11 et 12) étant constitué d'un voile d'obturation (13), dont le rebord annulaire (14) s'applique de façon étanche sur ladite surface annulaire (11) en position de fermeture de la soupape (11 et 12) et d'une portion sous-jacente (15) engagée dans ledit orifice (10) et munie à sa partie inférieure de bossages de retenue (16), le diamètre du cylindre circonscrit à ces bossages (16) étant supérieur de 1 à 2 mm au diamètre dudit orifice (10);
b) la tête de distribution (2) comporte:
- un actionneur (17) qui comprend d'une part une partie fixe (18) comportant une jupe extérieure (19) portant à sa partie inférieure un moyen de fixation (20) sur le sommet (9) du corps (3) du distributeur (1), et d'autre part une partie centrale inclinable (21) reliée à sa partie fixe (18) et comportant un voile d'appui (22) ainsi qu'un conduit de distribution (23) débouchant dans une cheminée longitudinale (24) qui est portée par le dessous dudit voile d'appui (22) et emboîte de façon étanche la tubulure supérieure (25) d'une coupelle déformable (26) formant avec ledit voile d'appui (22) et avec ledit sommet (9) du corps (3) du distributeur (1) une chambre de compression (27), la surface de dessous (28) dudit voile d'appui (22) au fond de cette cheminée (24) étant plane ou de courbure faible;
- ladite coupelle déformable (26) qui est monobloc et comprend en allant du bas vers le haut:
un moyen de fixation étanche (29) sur le sommet (9) du corps (3) du distributeur (1), puis un voile déformable (30), puis ladite tubulure supérieure (25) surmontée d'une lèvre supérieure souple (31) qui forme avec ladite surface de dessous (28) du voile d'appui (22) au fond de ladite cheminée (24) une soupape d'expulsion (28 et 31) du produit dans ledit conduit de distribution (23).

8. Procédé d'introduction d'un piston (7) à l'intérieur du corps tubulaire (4) d'un distributeur (1) contenant du produit pâteux, l'extrémité ouverte de ce corps tubulaire (4) étant en position haute, ledit piston (7) comportant une lèvre supérieure évasée souple (8) en matière plastique de diamètre extérieur supérieur de 0,1 à 0,5 mm au diamètre intérieur de la jupe cylindrique circulaire (5, 50) dudit corps tubulaire (4) et d'épaisseur au plus égale à 0,4 mm sur au moins 1 mm à partir de son extrémité, ladite lèvre (8) coulissant de façon étanche dans ladite jupe (5, 50), dans lequel:
A/ on descend le piston (7) vers le produit pâteux, sa lèvre souple (8) étant vers l'avant, en assurant son guidage axial au cours de cette descente;
B/ on met en contact l'extrémité de la lèvre souple (8) à l'intérieur d'une zone d'entrée évasée (36, 360) du corps tubulaire (4), dont le diamètre décroît ensuite continûment jusqu'au diamètre intérieur minimal d'un relief transversal (35, 350), ce diamètre minimal étant inférieur de 0,3 à 1,5 mm au diamètre intérieur de ladite jupe (5, 50), et on rétreint l'extrémité de la lèvre souple (8) en lui faisant franchir cette zone d'entrée (36, 360) et ce relief transversal (35, 350), de sorte qu'il se forme de petites ondulations transversales de l'extrémité de cette lèvre (8) permettant à l'air occlus de se dégager;
C/ on poursuit le déplacement du piston (7) en lui faisant franchir complètement ladite zone d'entrée (36, 360) et ledit relief transversal (35, 350), et jusqu'au contact du produit pâteux, la vitesse de déplacement du piston (7) pour les étapes. (B) et (C) étant comprise entre 40 et 300 mm/s de sorte que lesdites ondulations se maintiennent jusqu'à l'arrêt du piston (7).

9. Procédé selon la revendication 8, dans lequel la vitesse de déplacement du piston (7) à lèvre souple (8) pour les étapes (B) et (C) est comprise entre 80 e t 150 mm/s.

10. Procédé selon la revendication 9, dans lequel:
- le diamètre extérieur de la lèvre souple (8) est supérieur de 0,2 à 0,4 mm au diamètre intérieur de la jupe cylindrique circulaire (5, 50);
- la zone d'entrée évasée ( 36) du corps tubulaire est sensiblement tronconique avec un demi-angle de cône O compris entre 10 et 25_{°};
- on rattrape la surface intérieure cylindrique de la jupe (5, 50) moins de 2 mm après la zone de diamètre intérieur minimal (35, 352) du relief transversal (35, 350) du corps tubulaire (4).

## Claims

1. A distributor for pasty products, comprising:
a) a body (3) comprising a tubular body (4), a piston (7) sliding in fluid-tight fashion in the inside of the circular cylindrical barrel (5) of the tubular body (4) and comprising itself a flexible flared-out top lip (8) sliding within the barrel (S) to ensure fluid-tightness, a rigid middle portion (4) which is retracted in relation to the inner surface of the said cylindrical barrel (5) and a semi-rigid flared-out bottom end (41) sliding with a slight clearance or with a slightly forced fit inside the said barrel (5), and a tip (9) carrying at least one orifice (341) through which the pasty product can pass to the distributor head (b);
b) a distributor head (2) fixed on the said tip (9) of the said body (3) and comprising with the tip (9) means (10 and 12, 26, 28 and 321) for directing the pasty product from within the tubular body (4) to a distribution duct (23) in the said head (2), by successive extraction and compression movements which result in the said pasty product being expelled towards the said duct (23);
c) possibly a cap (33) provisionally fixed on the head (2); the tubular body (4) and possibly the distribution head (2) comprising air leakage means (35, 342) which do not allow the pasty product to pass, this distributor (1) being characterised in that:
-the flexible lip (8) has a thickness at most equal to 0.4 mm over at least 1 mm from its end and in that
-the means of leaking air from the tubular body (4) when the piston (7) is inserted into the body (4) and until it comes in contact with the pasty product contained therein comprise a transverse interior relief (35, 350) situated at the bottom of the said circular cylindrical barrel (5, 50) and of minimal inside diameter, 0.3 to 1.5 mm smaller than the inside diameter of the said barrel (5, 50) and also a flared-out inlet zone (36, 360) on this relief (35, 350) which has an inside diameter decreasing from an engaging diameter at least equal to the outside diameter of the flexible lip (8) of the piston (7) in its free state, to the said minimal diameter of the said relief (35, 350) and the outside diameter of the middle part (4) of the piston (7) is at least 0.4 mm smaller than the said minimal inside diameter of the said relief (35, 350).

2 . A distributor according to claim 1, in which the outside diameter of the said flexible lip (8) of the piston (7) is by 0.1 to 0.5 mm greater than the inside diameter of the said circular cylindrical barrel (5, 50) of the tubular body (4), characterised in that the said transverse inner relief (35, 350) has a minimal inside diameter which is 0.4 to 1.2 mm smaller than the inside diameter of the said barrel (5, 50).

3. A distributor according to any one of claims 1 or 2, characterised in that the said transverse inner relief (35) comprises one or a plurality of breaks of unitary lengths comprised between 0. 5 and 3 mm.

4. A distributor according to any one of claims 1 to 3, characterised in that the inlet zone (36, 360) of the said transverse inner relief (35, 350) is substantially frustoconical with a cone half-angle of 10 to 25_{°}, its axis (X) being the axis (X) of the circular cylindrical barrel (5, 50) and in that the zone of minimal interior diameter (35, 351) of the said inner relief relief (35, 350) is situated at least 2 mm from the cylindrical inner surface of the said barrel (5, 50).

5. A distributor according to any one of claims 1 to 4, characterised in that the transverse inner relief (350) consists of an inner portion (351, 62) of an added-on base (60), the said portion (351, 62) fitting into the bottom (51) of the said circular cylindrical barrel (50).

6. A distributor according to any one of claims 1 or 2, in the case where a cap is fitted over the distributing head (2), characterised in that the said distributing head (2) comprises air leakage means through which air can escape after fitment of the cap (33) and consisting of a small rib (342) 0.05 to 0.15 mm high, carried by the end surface (340) in the circumference of the distribution orifice (341) of the head (2), the said end surface (340) being flat or convex but matching the corresponding inner surface of the cap (33).

7. A distributor according to any one of claims 1, 2, 3 or 6, characterised in that:
a) the tip (9) of the body (3) carries an orifice (10) and an inlet valve (11 and 12) for the introduction of pasty product, the seat of the valve (11 and 12) being an annular surface (11) engaging around the said orifice (10) while the flap member (12) of this valve (11 and 12) is constituted by an occluding web (13), of which the annular edge (14) is applied in fluid-tight manner on the said annular surface (11) in a position of closure of the valve (11 and 12), and a subjacent portion (15) engaged in the said orifice (10) and provided in its bottom part with retaining bosses (16), the diameter of the cylinder circumscribed at these bosses (16) being greater by 1 to 2 mm than the diameter of the said orifice (10);
b) the distribution head (2) comprises:
-an actuator (17) comprising on the one hand a fixed part (18) comprising an outer barrel (19) carrying in its bottom part a means (20) for the attachment to the tip (9) of the body (3) of the distributor (1) and on the other an inclineable central part (21) connected to the fixed part (18) and comprising a bearing web (22) and distribution duct (23) discharging into a longitudinal channel (24) which is carried by the bottom of the said bearing web (22), fitting in fluid-tight fashion over the upper tube (25) of a deformable dish-shaped member (26) which forms a compression chamber (27) together with the said bearing web (22) and the said tip (9) of the body (3) of the distributor (1), the bottom surface (28) of the said bearing web (22) at the bottom of this channel (24) being flat or slightly curved;
-the said deformable dish-shaped member (26) which is in a single piece and comprises, from the bottom upwardly: a means (29) for fluid-tight fitment on the tip (9) of the body (3) of the distributor (1), then a deformable web (30), then the said upper tube (25) surmounted by a flexible top lip (31) which forms with the said under surface (28) of the bearing web (22) in the bottom of the said channel (24) a valve (28 and 31) for expulsion of product into the said distribution duct (23).

8. A method of inserting a piston (7) into the interior of the tubular body (4) of a distributor (1) containing pasty product, the open end of the said tubular body (4) being at the top, the said piston (7) comprising a flexible flared out top lip (8) of plastics material and having an outside diameter greater by 0.1 to 0.5 mm than the inside diameter of the circular cylindrical barrel (5, 50) of the said tubular body (4) and of a thickness at most equal to 0.4 mm over at least 1 mm from its end, the said lip (8) sliding in fluid-tight fashion within the said barrel (5, 50), in which:
A) the piston (7) is lowered towards the pasty product, its flexible lip (8) being towards the front, ensuring its axial guidance during the course of this downwards movement;
B) the end of the flexible lip (8) is brought into contact with the interior of a flared-out inlet zone (36, 360) in the tubular body (4), of which the diameter then decreases continuously down to a minimum inside diameter of a transverse relief (35, 350), the said minimal diameter being less by 0.3 to 1.5 mm than the inside diameter of the said barrel (5, 50), the end of the flexible lip (8) being pulled in, causing it to pass over this inlet zone (36, 360) and this transverse relief (35, 350), so that small transverse undulations form from the end of this lip (8) allowing the occluded air to escape;
C) movement of the piston (7) is continued, causing it to cross the said inlet zone (36, 360) completely and also the said transverse relief (35, 350) until it comes in contact with the pasty product, the speed of displacement of the piston (7) during the stages (B) and (C) being comprised between 40 and 300 mm/sec so that the said undulations are maintained until the piston (7) stops.

9. Method according to claim 8, in which the speed of travel of the piston (7) having the flexible lip (8) is, for stages (B) and (C), comprised between 80 and 150 mm/sec.

10. Method according to claim 9, in which:
-the outside diameter of the flexible lip (8) is 0.2 to 0.4 mm larger than the inside diameter of the circular cylindrical barrel (5,50);
-the flared-out inlet zone (36) of the tubular body is substantially frustoconical with a cone half-angle 0 comprised between 10 and 25_{°};
-the cylindrical inner surface of the barrel (5, 50) is regained, less 2 mm, after the zone of minimal inside diameter (35, 352) of the transverse relief (35, 350) of the tubular body (4).

## Patentansprüche

1. Spender für pastöses Produkt mit:
(a) einem Körper (3), der einen rohrförmigen Körper (4), einen Kolben (7), der dichtend im Inneren des zylindrischen kreisförmigen Mantels (5) des rohrförmigen Körpers (4) gleitet, und selbst eine obere aufgeweitete weiche Lippe (8) aufweist, die im Inneren des Mantels (5) gleitet und die Dichtheit sicherstellt, einen starren Mittenbereich (40), der bezüglich der inneren Oberfläche des genannten zylindrischen Mantels (5) und einem unteren halbstarren aufgeweiteten Ende (41) zurückversetzt ist, das mit einem leichten Spiel oder einer leichten Kraft im Inneren des genannten Mantels (5) gleitet, und eine Oberseite (9) aufweist, die wenigstens eine Durchgangsöffnung (341) des pastösen Produkts zum Spenderkopf (b) trägt;
(b) einem Spenderkopf (2), der an der Oberseite (9) des Körpers (3) befestigt ist und mit der Oberseite (9) Zugangseinrichtungen bzw. Fördereinrichtungen (10 und 12, 26, 28 und 31) des pastösen Produkts vom Inneren des rohrförmigen Körpers (4) zu einer Spenderleitung (23) des Kopfes (2) aufweist, wobei durch Saugen und Drücken der Auswurf des pastösen Produkts zu der Leitung (23) erzeugt wird;
(c) eventuell einen Deckel (33), der provisorisch auf dem Kopf (2) befestigt ist; wobei der rohrförmige Körper (4) und gegebenenfalls der Spenderkopf (2) Luftaustrittseinrichtungen (35, 342) aufweisen, die das pastöse Produkt nicht hindurchlassen, wobei der Spender (1) dadurch gekennzeichnet ist:
- daß die weiche Lippe (8) eine Dicke von höchstens 0,4 mm auf wenigstens 1 mm ausgehend von ihrem Ende aufweist, und
- daß die Luftauslaßeinrichtungen des rohrförmigen Körpers (4) beim Einführen des Kolbens (7) in den Körper (4) bis zum Kontakt mit dem pastösen Produkt, das darin enthalten ist, aus einem inneren Quervorsprung (35, 350), der am unteren Ende des zylindrischen kreisförmigen Mantels (5, 50) angeordnet ist, und einen minimalen Innendurchmesser, der um 0,3 bis 1,5 mm geringer ist, als der Innendurchmesser des Mantels (5, 50), sowie aus einer aufgeweiteten Eingangszone (36, 360) dieses Vorsprungs (35, 350) besteht, der einen Innendurchmesser aufweist, der ausgehend von einem Eingriffsdurchmesser, der wenigstens gleich dem Außendurchmesser der biegsamen Lippe (8) des Kolbens (7) im freien Zustand ist, zum minimalen Innendurchmesser des Vorsprungs (35, 350) abnimmt, und daß der Außendurchmesser des Mittenbereichs (40) des Kolbens (7) um wenigstens 0,4 mm zum minimalen Innendurchmesser des Vorsprungs (35, 350) geringer ist.

2. Spender nach Anspruch 1, bei dem der Außendurchmesser der weichen oder biegsamen Lippe (8) des Kolbens (7) um 0,1 bis 0,5 mm größer ist, als der Innendurchmesser des zylindrischen kreisförmigen Mantels (5, 50) des rohrförmigen Körpers (4), dadurch gekennzeichnet, daß das innere Querschnittsrelief (35, 350) einen minimalen Innendurchmesser aufweist, der um 0,4 bis 1,2 mm geringer ist als der Innendurchmesser des Mantels (5, 50).

3. Spender nach Anspruch 1 oder 2, dadurch gekennzeichnet, daß der genannte innere Quervorsprung (35) eine oder mehrere einheitliche Längsunterbrechungen zwischen 0,5 und 3 mm aufweist.

4. Spender nach einem der Ansprüche 1 bis 3, dadurch gekennzeichnet, daß die Eintrittszone (36, 360) des inneren Quervorsprungs (35, 350) im wesentlichen kegelstumpfförmig ist, mit einem halben Konuswinkel von 10 bis 25_{°}, wobei ihre Achse (X) die Achse (X) des kreisförmigen zylindrischen Mantels (5, 50) ist, und daß die Zone des minimalen Innendurchmessers (35, 351) des inneren Vorsprungs (35, 350) mit weniger als 2 mm von der zylindrischen Innenfläche des Mantels (5, 50) angeordnet ist.

5. Spender nach einem der Ansprüche 1 bis 4, dadurch gekennzeichnet, daß der innere Quervorsprung (350) durch einen inneren Bereich (351, 62) eines aufgesetzten Fußes (60) gebildet ist, wobei der genannte Bereich (351, 62) sich in das Untere (51) des kreisförmigen zylindrischen Mantels (50) einfügt.

6. Spender nach Anspruch 1 oder 2, in dem Fall, wo sich ein Deckel auf den Spenderkopf (2) anpaßt, dadurch gekennzeichnet, daß dieser Spenderkopf (2) Luftauslaßeinrichtungen nach Anordnen des Deckels (33) aufweist, die aus einer kleinen Rippe (342) bestehen, von der Höhe 0,05 bis 0,15 mm, getragen von der Endoberfläche (340) des Umfangs der Verteilöffnung (341) des Kopfes (2), wobei diese ebene oder konvexe Endoberfläche (340) komplementär zur entsprechenden Innenoberfläche des Deckels (33) ist.

7. Spender nach einem der Ansprüche 1, 2, 3 oder 6, dadurch gekennzeichnet, daß:
(a) die Oberseite (9) seines Körpers (3) eine Öffnung (10) und ein Saugventil (11 und 12) des pastösen Produkts aufweist, wobei der Sitz des Ventils (11 und 12) eine ringförmige Oberfläche (11) ist, die die Öffnung (10) umgibt, und die Klappe (12) dieses Ventils (11 und 12) aus einer Abdeckmembran (13) gebildet ist, deren ringförmiger Rand (14) auf dichtende Weise an der ringförmigen Fläche (11) in Schließstellung des Ventils (11 und 12) anliegt, und aus einem im darunter angeordneten Bereich (15) gebildet ist, der in die Öffnung (10) eingreift, und an seinem unteren Bereich mit Rückhaltevorsprüngen (16) versehen ist, wobei der Durchmesser des diese Vorsprünge (16) umschreibenden Zylinders um 1 bis 2 mm größer ist als der Durchmesser der genannten Öffnung 10);
(b) der Spenderkopf (2) aufweist:
- einen Betätiger (17), der einerseits einen festen Bereich (18) aufweist, der an seinem unteren Bereich eine Festlegeeinrichtung (20) auf der Oberseite (9) des Körpers (3) des Spenders (1) trägt, und andererseits einen neigbaren zentralen Bereich (21) aufweist, der mit seinem festen Bereich (18) verbunden ist, und eine Andrückmembran (22) sowie eine Spendeleitung (23) aufweist, die in einen Längskanal (24) mündet, der vom Unteren der Andrückmembran (22) getragen wird, und auf dichtende Weise den oberen Rohrabschnitt (25) einer verformbaren Schale (26) aufnimmt, die mit der genannten Andrückmembran (22) und mit der Oberseite (9) des Körpers (3) des Spenders (1) eine Druckkammer (27) bildet, wobei die Oberfläche des Unteren (28) der Andrückmembran (22) am Boden dieses Kanals (24) eben oder leicht gebogen ist;
- die verformbare Schale (26), die aus einem Stück gebildet ist, von unten nach oben aufweist: eine dichte Festlegeeinrichtung (29) auf der Oberseite (9) des Körpers (3) des Spenders (1), sodann eine verformbare Membran (30), sodann das genannte obere Rohrstück (35), das von einer oberen biegsamen Lippe (31) überragt wird, die mit der Oberfläche des Unteren (28) der Andrückmembran (22) am Boden des genannten Kamins (24) ein Auswurfventil (28 und 31) des Produkts in die Spendeleitung (23) bildet.

8. Verfahren zum Einführen eines Kolbens (7) in das Innere des rohrförmigen Körpers (4) eines Spenders (1), der ein pastöses Produkt enthält, wobei das offene Ende des rohrförmigen Körpers (4) in oberer Position ist, der Kolben (7) eine obere aufgeweitete Lippe (8) aus Kunststoffmaterial von einem Außendurchmesser aufweist, der um 0,1 bis 0,5 mm größer ist als der Innendurchmesser des kreisförmigen zylindrischen Mantels (5, 50) des rohrförmigen Körpers (4) und von einer Dicke ist, die maximal gleich 0,4 mm auf wenigstens 1 mm ausgehend von seinem Ende ist, wobei die Lippe (8) auf dichtende Weise in dem Mantel (5, 50) gleitet, bei dem:
(A) der Kolben (7) auf das pastöse Produkt abgesenkt wird, wobei seine biegsame Lippe (8) nach vorne gerichtet ist, zur Sicherstellung seiner axialen Führung während des Absinkens;
(B) das Ende der biegsamen Lippe (8) in Kontakt gebracht wird mit dem Inneren einer aufgeweiteten Eingangszone (36, 360) des rohrförmigen Körpers (4), dessen Durchmesser fortlaufend abnimmt bis zum minimalen Innendurchmesser eines Quervorsprungs (35, 350), wobei der minimale Durchmesser um 0,3 bis 1,5 mm geringer ist als der Innendurchmesser des Mantels (5, 50), und das Ende der biegsamen Lippe (8) verringert wird, indem man es diese Eintrittszone (36, 360) und den Quervorsprung (35, 350) durchqueren läßt, derart, daß sich kleine Querwellen des Endes der Lippe (8) bilden, was erlaubt, daß die eingeschlossene Luft entweicht;
(C) die Bewegung des Kolbens (7) weiterverfolgt wird, indem man ihn vollständig die Eingangszone (36, 360) und den Quervorsprung (35, 350) durchqueren läßt, bis zum Kontakt mit dem pastösen Produkt, wobei die Bewegungsgeschwindigkeit des Kolbens (7) für die Schritte (B) und (C) zwischen 40 und 300 mm/s liegt, derart, daß die genannten Wellen bis zum Anhalten des Kolbens (7) bestehen bleiben.
9. Verfahren nach Anspruch 8, bei dem die Bewegungsgeschwindigkeit des Kolbens (7) mit biegsamer Lippe (8) für die Schritte (B) und (C) zwischen 80 und 150 mm/s liegt.
10. Verfahren nach Anspruch 9, bei dem:
- der Außendurchmesser der weichen oder biegsamen Lippe (8) um 0,2 bis 0,4 mm größer ist als der Innendurchmesser des kreisförmigen zylindrischen Mantels (5, 50);
- die aufgeweitete Eingangszone (36) des rohrförmigen Körpers im wesentlichen kegelstumpfförmig ist, mit einem Konushalbwinkel 0 zwischen 10 und 25;
- die zylindrische innere Oberfläche des Mantels (5, 50) weniger als 2 mm nach der Zone des minimalen inneren Durchmessers (35, 352) des Quervorsprungs (35, 350) des rohrförmigen Körpers (4) aufgefangen wird.
